# EUROPÄISCHE PATENTSCHRIFT

(11) **EP 0 002 175 B1**
(45) Veröffentlichungstag und Bekanntmachung des Hinweises auf die Patenterteilung: **17.09.1980**
(21) Anmeldenummer: 78100886.7
(22) Anmeldetag: 14.09.1978
(51) Int. Cl.: E05C 17/28, E05F 5/14

(54) **Türfeststeller, insbesondere für Fahrzeugtüren**
Door checking device, in particular for vehicle doors
Dispositif d'arrêt, notamment pour portes de véhicules

(30) Priorität: 26.11.1977 DE 2752836
(43) Veröffentlichungstag der Anmeldung: 13.06.1979
(73) Patentinhaber: Gebr. Happich GmbH, D-42097 Wuppertal (DE)
(72) Erfinder: Meissner, Wolfgang, D-5802 Wetter 4 (DE)

## Beschreibung

Die Erfindung betrifft einen Türfeststeller nach dem Oberbegriff des Patentanspruchs 1.

Einen Türfeststeller der gattungsgemäßen Art zeigt das DE-GM 7441 213. Bei diesem Türfeststeller ist das Gleitstück als Sperrprofil ausgeführt und einteilig mit einem Federlappen ausgebildet. Diese einteilige Ausbildung läßt sich nur dann verwirklichen, wenn als Einsatzmaterial Gummi oder Kunststoff verwendet wird, Hiermit können aber, wie Versuche gezeigt haben, die erforderlichen Sperrkräfte nicht bewirkt werden. Insbesondere ist bei diesem bekannten Türfeststeller auch die Lage des Sperrprofils nicht definiert. Vielmehr ist es möglich, daß sich das Sperrprofil beim Schließen den Tür flach legt, dadurch die Verspannung des Federlappens verlorengeht und die Funktionstüchtigkeit des Türfeststellers nicht mehr gegeben ist.

Bei einem anderen bekannten Türfeststeller nach der deutschen Patentschrift 1 071 506 haben sich im praktischen Gebrauch ebenfalls erhebliche Mängel gezeigt. Diese bestehen in einem vielteiligen, insbesondere auch großvolumigen Aufbau, und einem relativ hohen Material-, Gewichts- und Fertigungsaufwand. Die technischen Anforderungen genügen hinsichtlich der Festigkeit nich in ausreichendem Maße; denn das Gehäuse neigt schon nach relativ kurzer Gebrauchsdauer zu Rißbildungen. Die Bremsrollen werden ständig gegen die Breitseiten des Ausstellarmes gepreßt, woraus ein erschwertes Offnen der Tür und oftmals störende Schabegeräusche resultieren.

Der im Patentanspruch 1 gekennzeichneten Erfindung liegt die Aufgabe zugrunde, einen Türfeststeller zu schaffen, der sich durch einen kompakte Bauweise, wenig Einzelteile, geringes Gewicht, besonders hohe Stabilität, einfache und kostengünstige Herstellung und insbesondere eine den technischen Anforderungen vollauf genügende Funktionstüchtigkeit auszeichnen soll.

Das erfindungsgemäß ausgebildete Führungsteil erfüllt zum einen als Gegenlager für das Gleitstück eine Bremsfunktion, zum andern hält es das Gleitstück auf Distanz, was für eine einfache Steckmontage des Ausstellarmes wichtig ist und sichert die gegen die Kraft der Feder bewegliche Lage des Gleitstückes ebenso wie es die Feder selbst in der Soll-Lage sichert. Darüber hinaus wird durch das Führungsteil aber auch der Ausstellarm auf einer Breitseite und an beiden Schmalseiten derart zuverlässig und sicher geführt, daß eine Verkantung des Ausstellarmes nicht zu befürchten ist. Der Türfesteller besitzt eine gedrungene Kompaktbauweise. Die kleinen Gehäuseabmessungen lassen kleine Lochabstände für die Anordnung der Befestigungsschrauben zu und dadurch weiderum ist die Verwendung einer dünneren Blechstärke ermöglicht.

Durch die Ausgestaltung der Erfindung nach Anspruch 2 wird erreicht, daß das Gehäuse eine Versteifung erhält, daß das Führungsteil in dem Gehäuse lagefixiert ist und daß das walzenförmige Gleitstück keiner endseitigen Bearbeitung bedarf, da ein sich beim Ablängen ergebender Grat in die entsprechenden Sicken eingreifen kann.

Die Maßnahme nach Anspruch 3 fördert die Gebrauchstüchtigkeit des Türfeststellers insofern, als hierdurch ein leichter Gang außerhalbt des oder der Bremsnocken erzielt wird, indem in diesem Bereich kein Anpreßdruck des Gleitstückes auf den Ausstellarm erfolgt.

Im folgenden wird der Gegenstand der Erfindung anhand der Zeichnung, die ein bevorzugtes Ausführungsbeispiel zeigt, näher erläutert. Es zeigen
Fig. 1 die Türfeststeller in Ansicht,
Fig. 2 die Draufsicht nach Fig. 1,
Fig. 3 die Draufsicht auf das Gehäuse in Richtung des Pfeiles 111 gesehen,
Fig. 4 die Seitenansicht und
Fig. 5 die Rückansicht nach Fig. 3,
Fig. 6 die Schnitt durch das mit Brems-, Feder- und Führungselement bestückte Gehäuse, etwa folgend der Schnittlinie IV-IV in Fig. 5,
Fig. 7 und 8 eine Einzelheit des Türfeststellers in Ansicht und Draufsicht und
Fig. 9 die Schnitt gemäß der Linie IX-IX nach Fig. 1.

Der Türfeststeller weist einen Ausstellarm 1 aus Stahl mit einem Lagerauge 2 auf, der durch das Gehäuse 3 hindurchtritt und an seinem freien Ende zum Auffangen der Tür einen Anschlagpuffer 4 besitzt. Uber eine mehr oder weniger lange Strecke vor dem Anschlagpuffer 4 ist der Ausstellarm 1 mit einem aus einer Breitseite hervortretenden Bremsnocken 5 versehen. Der Bremsnocken 5 ist durch Prägen gebildet, wodurch der Ausstellarm im Bereich des Bremsnockens 5 ein hutförmiges, in Fig. 9 dargestelltes Querschnittsprofil erhält. Hierdurch wird nicht nur eine hohe Festigkeit des Ausstellarmes 1, sondern insbesondere auf seinen beiden Breitseiten ein sehr hoher Traganteil für die im Gehäuse 3 angeordneten Bremselemente erzielt. Der Ausstellarm 1 besitzt einen weiteren, bei geschlossener Tür wirksam werdenden Nocken 6, der entsprechend dem Bremsnocken 5 ausgebildet ist und der dazu dient, Scheppergeräusche zu vermeiden. Zwischen den Nocken 5, 6 ist eine durchlaufende Sicke 7 vorgesehen, die eine geringere Höhe als die Nocken 5, 6 besitzt, jedoch dem Ausstellarm 1 ein Fig. 9 entsprechendes Querschnittsprofil verleiht. Aufgrund der besonderen Ausbildung der Nocken 5, 6 und der Sicke 7 kann für die Herstellung des Ausstellarmes 1 ein quer zu Texturrichtung abgelängtes Material eingesetzt werden.

Der Anschlagpuffer 4 stützt sich einendig gegen eine Abschlußplatte 8 ab und ist anderseitig durch am Ausstellarm 1 angeformte Nocken 9 gehalten. Die Abschlußplatte 8 ist durch einen Splint oder Stift 10 gehalten, wobei der Stift 10 eine Öffnung durchgreift, deren Öffnungsrand ebenso wie das Lagerauge 2 durch einen durchgezogenen Kragen 11 verstärkt ist.

Das Gehäuse 3 weist eine Aufnahmekammer 12 auf, die durch eine durch Prägen eines Stanzblechteiles bewerkstelligte Vertiefung gebildet ist. Die Aufnahmekammer 12 besitzt einen Boden 13, der umlaufend durch hochgewinkelte Wandungen begrenzt ist. An den Längsseiten des Gehäuses 3 sind die Wandungen als hochgewinkelte Randkanten 14 ausgebildet, die ein seitliches Herausrutschen der in der Aufnahmekammer 12 befindlichen Elemente verhindern. Eine sich an den Boden 13 anschließende Wand 15 verläuft etwa senkrecht zum Boden 13 und die gegenüberliegende Wand 16 steigt schräg nach außen an, so daß sich hier eine trapezförmige Öffnung ergibt. An den Wänden 15, 16 schließen sich auf einer Ebene liegende mit zur Befestigung dienenden Durchzügen 17 ausgebildete Materiallappen 18 an. Das Gehäuse 3 besitzt von oben und unten gesehen eine etwa rechteckige Umrißform.

Im Boden 13 ist eine Durchtrittsöffnung 19 für den Ausstellarm 1 vorgesehen, deren Öffnungsrand umlaufend durch einen Kragen 20' verstärkt ist. Eine weitere Verstärkung bzw. Versteifung ist durch eine in der Wand 15 und 16 vorgesehene, breitflächige und sich vom Boden 13 aufwärts erstreckende Sicke 20 gebildet, wobie die an der Wand 15 befindliche Sicke auch zur Fixierung eines noch zu beschreibenden Führungsteils dient. Die an die Schmalseiten der Durchtrittsöffnung 19 angrenzenden Bereiche des Bodens 13 weisen ebenfalls von der Aufnahmekammer 12 nach außen gerichtete, sich in Längsrichtung des Gehäuses 3 erstreckende Sicken 21 auf.

Das Gehäuse 3 ist durch einen Deckel 22 verschlossen, der die Aufnahmekammer 12 un die Materiallappen 18 mit einem umlaufend umgewinkelten Kragen 23 übergreift und mittels umgebogener Zungen 24 an den Materiallappen 18 festgelegt ist. Der Deckel 22 besitzt eine mit der Durchtrittsöffnung 19 fluchtende Durchtrittsöffnung und ebenso mit den Durchzügen 17 fluchtende Öffnungen. An der der Aufnahmekammer 12 zugewandten Seite besitzt der Deckel eine in die Aufnahmekammer 12 hineingeprägte Kante 25, die an einem Rand der Durchtrittsöffnung vorgesehen und durch eine parallel daneben angeordnete Sicke versteift ist.

In der Aufnahmekammer 12 sind angeordnet ein als zylindrische Rolle ausgebildetes Gleitstück 26, ein als Feder dienender Gummipuffer 27 und ein U-förmiges Führungsteil 28. Das Gleitstück 26 liegt auf dem Boden 13 der Aufnahmekammer 12 auf, und zwar im Übergangsbereich zur Wand 16 und die Stirnenden des Gleitstücks 26 befiden sich zwischen den Randkanten 14. Eine endseitige Bearbeitung des Gleitstücks 26 ist nicht erforderlich, weil ein etwaiger sich durch das Ablängen ergebender Grat in die Sicken 21 eingreifen kann. Uber dem Gleitstück 26 ist der Gummipuffer 27 aufliegend angeordnet, der eine dem Gleitstück entsprechende Länge aufweisen kann. Das Gleitstück 26 und der Gummipuffer 27 werden durch das Führungsteil 28 in Verbindung mit dem Deckel 22 in der aus Fig. 6 ersichtlichen Lage gehalten. Hierfür weist das Führungsteil 28 die aus den Fig. 6 bis 8 ersichtliche Form auf. Im einzelnen besitzt das Führungsteil 28 eine U-förmige ausbildung mit dem Scheitelschenkel 29 und den Seitenschenkeln 30. Der Scheitelschenkel 29 besitzt eine sickenförmige Eindrückung 31, die der Sicke 20 in der Wand 15 der Aufnahmekammer 12 angepaßt ist, so daß das Führungsteil 28 lagezentriert ist. Die freien Enden der Seitenschenkel 30 besitzen eine das Gleitstück 26 und den Gummipuffer 27 übergreifende Ausbildung. Dabei sind die Seitenschenkel 30 zum freien Ende hin verjüngt. Wie insbesondere Fig. 7 zeigt, wird die Verjüngung durch eine schrägfläche 32 gebildet, die über einen dem Gleitstück 26 angepaßten Radius 33 in eine etwa senkrecht verlaufende Begrenzungsfläche 34 übergeht. Durch die Begrenzungsflächen 34 wird das Gleitstück 26 vom Scheitelschenkel 29 des Führungsteils 28 auf Distanz gehalten. Der Abstand x ist dabei größer als die Dickedes Ausstellarms 1 außerhalb der Nocken 5, 6. Gemäß Fig. 6 liegt zwischen den Schrägflächen 32 des Führungsteils 28 und der diesen benachbarten Wand 16 des Gehäuses 3 ein Führungsschacht, in welchem das Gleitstück 26 und der Gummipuffer 27 angeordnet sind.

## Patentansprüche

1. Türfeststeller, insbesondere für Fahrzeugtüren, der aus einem schwenkbar am Türpfosten anzulenkenden, als Bremsband dienenden, flachen und steifen, mit zumindest einem Bremsnocken (5) ausgebildeten Ausstellarm (1) sowie aus auf diesem gleitenden, in einer Aufnahmekammer (12) eines an dem Türrahmen zu befestigenden, von Ausstellarm (1) durchsetzten mit einem Deckel (22) versehenen Gehäuses (3) angeordneten, Bremselementen besteht, die aus einem einseitig am Ausstellarm (1) anliegenden Führungsteil (28) und einem an der gegenüberliegenden Seite des Ausstellarmes (1) angeordneten Gleitstück (25), das durch eine Feder in Richtung des Ausstellarmes (1) belastet ist,
gebildet sind,
dadurch gekennzeichnet,
daß das Führungsteil (28) eine U-förmige, einen Scheitelschenkel (29) und zwei Seitenschenkel (30) umfassende Ausbildung besitzt, daß jeder Seitenschenkel (30) einen von einer Schmalfläche ausgehenden stufenförmig zurückspringenden Absatz aufweist, dessen Begrenzungsfläche (34) parallel und in einem zumindest der Dicke des Ausstellarmes (1) entsprechenden Abstand zur Innenseite des Scheitelschenkels (29) verläuft, an den sich über einen Radius (33) eine am freien Ende der anderen Schmalfläche auslaufende Schrägfläche (32) anschließt,
daß das das Führungsteil (28) aufnehmende Gehäuse (3), im Längsschnitt gesehen, einen trapezförmigen Öffnungsquerschnitt aufweist, eine parallel zum Scheitelschenkel (29) verlaufende Wand (15) und eine parallel zu den Schrägflächen (32) der Seitenschenkel (30) verlaufende Wand (16) besitzt,
daß zwischen den Schrägflächen (32) und der diesen benachbarten Wand (16) des Gehäuses (3) ein Führungsschacht ausgebildet ist und
daß in dem Führungsschacht das in an sich bekannter Weise walzenförmig ausgebildete Gleitstück (26) und die dieses belastende, als Gummipuffer (27) ausgebildete Feder angeordnet sind.

2. Türfeststeller nach Patentanspruch 1, dadurch gekennzeichnet,
daß die dem scheitelschenkel (29) des Führungsteils (28) benachbarte Wand (15) der Aufnahmekammer (12) eine in die Kammer- öffnung hineinspringende, etwa mittig angeordnete Sicke (20) aufweist,
daß der Scheitelschenkel (29) des Führungsteils (28) eine die Sicke (20) formschlüssig aufnehmende Eindrückung (31) besitzt,
daß die im Boden (13) der Aufnahmekammer (12) vorgesehene Durchtrittsöffnung (19) einen nach außen gerichteten, umlaufend hochgestellten Kragen (20') aufweist und
daß der Boden (13) der Aufnahmekammer (12) in Höhe der Stirnenden des Gleitstückes (26) mit nach außen gerichteten und senkrecht zur Längsachse des Gleitstückes (26) verlaufenden Sicken (21) ausgebildet ist.

3. Türfeststeller nach Patentansprüch 1 oder 2,
dadurch gekennzeichnet,
daß die lichte Weite zwischen dem Gleitstück (26) und der inneren Seite des Scheitelschenkels (29) des Führungsteils (28) größer ist als die Dicke des Ausstellarmes (1) außerhalb des oder der Bremsnocken (5, 6).

## Revendications

1. Dispositif d'arrêt de porte, en particulier de véhicule automobile, constitué par un bras d'orientation (1) plat et rigide, articulé au montant de la porte, servant de bande de freinage et pourvu au moins d'une came de freinage (5), ainsi que d'éléments de freinage glissant sur le bras et guidés dans une chambre de réception d'un boîtier (3) fixé sur le châssis de la porte, traversé par le bras d'orientation (1) et pourvu d'un couvercle (22), lesdits éléments de freinage étant constitués par un élément de guidage (28) s'appliquant par un côté sur le bras d'orientation (1) et par un coulisseau (26) monté sur le côté opposé du bras d'orientation (1) et soumis à la contrainte d'un élément élastique le poussant en direction du bras d'orientation (1), caractérisé en ce que:
la pièce de guidage (28) a une forme en U avec une branche supérieure (29) et deux branches latérales (30),
chaque branche latérale (30) comprend une butée en gradin à partir d'une surface étroite et en retrait, butée dont la surface limite (34) est parallèle au côté interne de la branche supérieure (29) à une distance correspondant au moins à l'épaisseur du bras d'orientation (1) et est raccordée par l'intermédiaire d'une zone courbe (33) à une surface oblique (32) partant de l'extrémité libre de l'autre surface étroite,
le boîtier (3) destiné à la pièce de guidage (28), vu en coupe longitudinale, a une ouverture dont la section transversale est trapézoïdale, une paroi (15) parallèle à la branche supérieure (29) et une paroi (16) parallèle aux surfaces obliques (32) des branches latérales (30),
entre les surfaces obliques (32) et la paroi voisine (16) du boîtier (3) est constitué un tunnel de guidage,
et en ce que sont aménagés dans ce tunnel de guidage le coulisseau (26) constitué d'une façon connue en soi sous forme d'un rouleau et un organe élastique se présentant sous la forme d'un tampon de caoutchouc (27) et qui lui applique une charge.

2. Dispositif d'arrêt de porte selon la revendication 1, caractérisé en ce que la paroi (15) de la chambre de réception (12) qui est voisine de la branche supérieure (29) de la pièce de guidage (28) comprend une moulure (20) sensiblement centrale et s'enfonçant dans l'ouverture de la chambre,
en ce que la branche supérieure (29) de la pièce de guidage (28) comprend un enfoncement (31) coopérant de façon positive avec la moulure (20),
en ce que l'ouverture de sortie (19) prévue dans le fond (13) de la chambre de réception (12) comprend un collet (20') circulaire orienté sur une certaine hauteur vers l'extérieur,
et en ce que le fond (13) de la chambre de réception (12) comprend à la hauteur des extrémités frontales du coulisseau (26) des moulures (21) orientées vers l'extérieur et perpendiculaires à l'axe longitudinal du coulisseau (26).

3. Dispositif d'arrêt de porte selon la revendication 1 ou 2, caractérisé en ce que la largeur interne entre le coulisseau (26) et le côté interne de la branche supérieure (29) de la pièce de guidage (28) est plus importante que l'épaisseur du bras d'orientation (1) en dehors de la ou des cames (5, 6) de frein.

## Claims

1. A door check, particularly for a vehicle door, comprising
(a) a shallow, rigid strap (1) which is pivotally securable to a door post, which serves as a brake strap and which is provided with at least one brake cam (5), and
(b) braking elements slideable on the strap and accommodation in a carrier chamber (12) of a casing (3) which is securable to the door frame, which is provided with a cover (22) and through which passes the strap,
wherein the braking elements include a guide (28), which bears on one side of the strap (1), and a slide member (26) which is located on the opposite side of the strap (1) and which is biassed by a spring towards the trap (1),
characterized in that the guide (28) is U-shaped having a base (29) and two legs (30), that each of the legs (30) is provided with a ledge recessed inwardly and step-like from one of its narrow faces, the ledge surface (34) extending parallel with the internal face of the base (29) and at a distance therefrom corresponding at least to the thickness of the strap (1), the ledge having a continuation in the form of a curved surface (33) followed by an inclined surface (32) terminating at the free end of the other narrow face of the respective leg,
that the casing (3) accommodating the guide (28) has - when viewing the longitudinal cross-section thereof - a chamber-opening of trapezoidal section, one wall (15) of which extends parallel with the guide base (29) and another wall (16) parallel with the inclined surfaces (32) of each of the guide legs (30),
that a guide compartment is formed between the inclined faces (32) and the neighbouring wall (16) of the casing (3), and that the slide member (26), which in a manner known per se is constructed to function as a roller, and its spring formed by a rubber buffer (27) are disposed in the guide compartment.

2. A door check according to Claim 1, characterized in that the carrier chamber's one wall (15) adjacent to the base (29) of the guide (28) is provided with a reinforcing fin (20) arranged substantially mid-way and projecting into the chamber-opening,
that the base (29) of the guide (28) is provided with an indentation (31) corresponding in shape to and retainingly accommodating the fin (20),
that a strap aperture (19) arranged in the bottom (13) of the carrier chamber (12) is provided with an outwardly continuous upright collar (20'), and
that the bottom (13) of the carrier chamber (12) is provided at the level of the end faces of the slide member (26) with outwardly directed reinforcing fins (21) extending normally to the longitudinal axis of the slide member (26).

3. A door check according to Claim 1 or Claim 2, characterized in that the clearance between the slide member (26) and the internal face of the base (29) of the guide (28) is wider than the thickness of the strap (1) other than at its brake cam or cams, (5, 6).
